# FASCICULE DE BREVET EUROPEEN

(11) **EP 0 162 989 B1**
(45) Date de publication et mention de la délivrance du brevet: **16.03.1988**
(21) Numéro de dépôt: 84401121.3
(22) Date de dépôt: 30.05.1984
(51) Int. Cl.: C23C 2/20

(54) **Procédé et dispositif perfectionnés pour la fabrication de tôle ou bande d'acier galvanisé exempte de revêtement de zinc pur sur au moins une face**
Verfahren und Vorrichtung zum Herstellen eines mindestens einseitig verzinkten Blechs oder Bandes
Process and device for producing a galvanized steel sheet or strip not coated by pure zinc at at least one surface

(43) Date de publication de la demande: 04.12.1985
(73) Titulaire: UNION SIDERURGIQUE DU NORD ET DE L'EST DE LA FRANCE par abréviation "USINOR", 92800 Puteaux (FR)
(72) Inventeur: Haaser, Robert, F-67370 Truchtersheim (FR)
(74) Mandataire: Moncheny, Michel

(56) Documents cités:
- EP-A- 0 011 547
- DE-C- 732 591
- FR-A- 1 279 624
- GB-A- 1 602 732
- US-A- 1 933 401
- US-A- 3 260 577
- US-A- 3 383 189
- US-A- 4 071 643
- PATENTS ABSTRACTS OF JAPAN, vol. 4, no. 69(C-11)(551), 22 mai 1980, page 59C11

## Description

La présente invantion est relative à la fabrication de tôles ou de feuillards d'acier galvanisé, notamment emboutissables.

On connaît en particulier d'après le brevet européen n° 0 011 547 un procédé et un dispositif pour la fabrication de tôles d'acier emboutissables galvanisées à chaud dans lequel, après enduction au trempé dans un bain à base de Zn en fusion, une des faces de la bande est soumise à une action mécanique, notamment un brossage, dans une zona où le revêtement de Zn présent sur la tôle passe par un état transitoire liquide-solide qui se caractérise par sa friabilité. Cet état est atteint en théorie peu après la solidification du zinc.

Cependant d'un point de vue pratique, sur une ligne de fabrication industrielle, le brossage en un tel point pose le problème de la détermination exacte de sa hauteur par rapport au niveau du bain, compte tenu de la température de ce dernier, de l'épaisseur de la bande, de la vitesse de défilement de la bande et également de l'intensité de fonctionnement des dispositifs pneumatiques qui sont utilisés pour essuyer partiellement en l'uniformisant le revêtement de Zn déposé.

La présente invention vise à remédier à cet inconvénient en améliorant la facilité de conduite de l'installation de mise en oeuvre industrielle du procédé, ce qui se traduit également par une amélioration de la qualité du produit et de sa rentabilité compte tenu des pertes réduites pour réglage à chaque campagne de fabrication.

La présente invention a ainsi pour objet un procédé de fabrication d'une bande de tôle d'acier galvanisée à chaud exempte de revêtement de Zn pur ou à base de Zn sur au moins une face, dans lequel on fait passer la bande en continu dans un bain de galvanisation au trempé classique, on essuie par des moyens pneumatiques une partie du revêtement de Zn liquide déposé sur la bande, on soumet au moins une face de cette bande à une action mecanique pour en éliminer complètement le revêtement à base de Zn non allié au fer, en ne laissant subsister qu'une mince couche d'alliage fer-zinc, et on récupère les particules de zinc éliminées de la surface brossée de la bande, caractérisé en ce qu'on exerce cette action mécanique sur la couche de revêtement à base de zinc à un niveau fixe où le zinc est encore liquide, à l'aide d'une brosse dont au moins les poils sont soumis à un refroidissement par un courant gazeux sous circulation forcée.

Dans la suite du présent mémoire on utilise à titre de simplification l'expression revêtement de Zn ou à base de Zn pour désigner un revêtement déposé à partir d'un bain de galvanisation au trempé pouvant contenir d'autres métaux tels que par exemple l'aluminium en des proportions variant dans une large gamme.

Une originalité de la présente invention réside donc dans le fait que le revêtement de zinc est brossé à l'état liquide. Cependant pour ne pas encrasser ou empâter la brosse, il est indispensable de suffisamment refroidir ses poils afin de provoquer une solidification du zinc liquide au contact des poils de la brosse et ce d'autant plus que la quantité de Zn à éliminer est plus importante et la température de ce dernier plus élevée.

Ainsi le perfectionnement apporté par l'invention permet de s'affranchir du réglage relativement critique de la hauteur de brossage, ce qui est d'un intérêt considérable compte tenu des variations de vitesse de défilement que peut subir une ligne de galvanisation en fonctionnement. Par ailleurs, lors de changements de paramètres tels que l'épaisseur de la bande, on n'est pas non plus astreint à déterminer la zone de brossage d'une manière relativement précise et à faire ainsi varier la hauteur du dispositif de brossage dans un plan vertical au-dessus de la surface du bain de zinc.

Au niveau de la mise en oeuvre industrielle, cet avantage se traduit par le fait qu'aucun dispositif de réglage de la hauteur de la brosse, par rapport à la surface du bain de zinc, n'est nécessaire et que cette dernière peut donc être maintenue à un niveau fixe prédéterminé dans un plan horizontal.

L'invention procède cependant du même concept inventif que pour le brevet européen n° 0 011 547 dont elle est un perfectionnement, car pour obtenir le résultat attendu, à savoir l'élimination du revêtement de Zn non allié, il est nécessaire, si l'on brosse une couche de zinc liquide, de refroidir énergiquement les poils de la brosse, ce qui provoque par échange calorifique avec les poils de la brosse froids qui viennent au contact d'une zone élémentaire de zinc entourant l'extrémité du poil, le passage de ce revêtement de zinc non allié dans son état transitoire liquide-solide caractérisé par sa grande friabilité.

Le refroidissement énergique des poils métalliques de la brosse est assuré en plaçant cette brosse dans un courant gazeux forcé, qui en pratique, est de l'air.

Le courant gazeux forcé exerce une double fonction de refroidissement des poils de la bros et de solidification sous forme de particules solides des gouttelettes de Zn liquide éventuellement projetées lors du brossage.

On assure par ailleurs de façon classique le refroidissement de l'arbre creux de la brosse par circulation d'un fluide de refroidissement.

L'invention a également pour objet un dispositif de brossage pour la mise en oeuvre du procédé, comprenant un support situé le long du trajet de la bande au-dessus de la surface du bain de zinc et portant une brosse cylindrique rotative, placée dans un carter et dont l'extrémité des poils est en contact avec la surface de la bande en regard de laquelle elle est placée, et au moins un rouleau antagoniste d'appui au contact de la face opposée de la bande, caractérisé en ce que le arter déborde largement dans la direction perpendiculaire à l'axe de la bande par rapport aux rives de cette dernière et comporte deux zones séparées par une paroi s'étendant jusqu'au voisinage de la génératrice inférieure de la brosse, la première zone qui entoure la majeure partie de la surface extérieure de la brosse et qui se trouve en une position opposée à la bande par rapport à la brosse, coopérant avec des moyens de circulation forcée d'un coulant gazeux de refroidissement et la seconde zone, située en regard de la bande et au-dessous la brosse, étant munie de moyens de récupération des poussières ou particules de zinc qui sont éliminées de la surface brossée de la bande.

Selon une autre caractéristique de l'invention, la seconde zone comporte de préférence des volets inclinés canalisant les particules de zinc solidifié vers un conduit d'évacuation relié à une trémie de récupération des particules finement divisées de zinc solidifié.

Selon encore une autre caractéristique, le dispositif comporte en regard de la face opposée à la face de brossage des déflecteurs verticaux délimitant des chicanes verticales canalisant l'écoulement gazeux et empêchant la redéposition sur la face comportant le revêtement de zinc, des particules générées par le brossage.

Selon un mode de réalisation ces déflecteurs verticaux sont placés de telle sorte qu'ils entourent le rouleau d'appui sur une partie importante de sa périphérie.

Selon une variante ces déflecteurs sont coupés dans une zone sensiblement centrale par une paroi en forme de plan incliné dirigé vers la bande, débouchant dans une gouttière de récupération des poussières ou particules de Zn.

L'invention est exposée ci-après en détail à l'aide des dessins annexés qui en représentent un mode de réalisation. Sur ces dessins:
La Figure 1 est une vue schématique partielle en élévation d'une installation selon la présente invention.
La Figure 2 est une vue en élévation de côté et en coupe du dispositif de brossage de la Figure 1.
Les Figures 3 et 4 sont respectivement des vues en coupe selon les lignes 3-3 et 4-4 de la Figure 2.

Sur la Figure 1 est représentée une installation de galvanisation classique au trempé comportant un bain 1 de zinc en fusion dans lequel pénètre une bande 2 de tôle d'acier issue d'un four non représenté, et circulant dans un canal 3 sous atmosphère protectrice. Cette bande est renvoyée par un rouleau 4 de fond de cuve et sort verticalement du bain de zinc en étant essuyée par un dispositif pneumatique 5 situé au voisinage de la surface du bain de zinc.

La bande poursuit son trajet verticalement comme indiqué par la flèche 6 après avoir traversé le dispositif de brossage de revêtement de zinc selon la présente invention.

Ce dispositif comporte un support 8 mobile en translation dans un plan horizontal et parallèlement au plan de la bande, par exemple sur des rails 9.

Une brosse 10 est solidaire de ce support et entrainée en rotation, par des moyens non représentés grâce à un moteur 11 monté sur le support. Le moyeu 10a de cette brosse est de préférence creux et parcouru par un fluide de refroidissement.

Un contre-rouleau 12 placé en regard de la face de la bande opposée au brossage fournit un appui à la bande qu'il repousse en direction des poils de la brosse de sorte que le plan de la bande soit légèrement sécant à l'enveloppe de l'extrémité des poils de la brosse 10.

La brosse 10 est logée dans un carter 13 décrit ci-après en détail à la Figure 2.

Ce carter 13 est relié d'une part à un circuit 14 de circulation forcée d'un gaz de refroidissement de la brosse débouchant dans une trémie 15, le circuit est mis en aspiration par une soufflante 16.

Le carter 13 est relié d'autre part à un circuit 17 d'aspiration des poussières, débouchant dans une trémie 18 et équipé d'une autre soufflante 19.

Les deux circuits 14 et 17 sont ainsi mis en aspiration pour limiter au maximum le dégagement et la circulation des poussières.

Sur la Figure 2, le carter enveloppant la brosse 10, comporte une chicane 20 d'entrée du courant de gaz de refroidissement en circulation forcée par aspiration. Il est par ailleurs séparé en deux zones distinctes par une paroi 21 dont le bord supérieur 21? est disposé au voisinage de la génératrice inférieure de la brosse 10.

Dans la première zone 22 circule le courant de gaz de refroidissement de la brosse. Cette zone de circulation forcée entoure la majeure partie de la surface extérieure de la brosse cylindrique de façon à en assurer le refroidissement le plus efficace et se trouve en une position opposée à la bande 2 par rapport à la brosse 10. Cette zone de circulation forcée du gaz de refroidissement débouche dans un caisson 23, relié au circuit 14 d'aspiration du gaz de refroidissement.

La seconde zone 24, séparée de façon quasi étanche de la zone 22 par la paroi 21, au moins pour ce qui est des particules de zinc générées par le brossage, est située en regard de la face de la bande comportant un revêtement de zinc liquide qui va être brossé par la brosse 10.

Cette zone 24 comporte des volets déflecteurs 25, 26, 27, en forme de plans inclinés et qui canalisent les particules de zinc solidifiées éjectées vers la base du carter 13 où elles sont récupérées par aspiration par la conduite 29 reliée au circuit 17 d'aspiration des poussières de zinc. Ces volets sont de préférence orientables autour d'axes horizontaux et, s'étendent à travers des fentes 138 du carter.

Des déflecteurs 30a, 30b régulièrement espacés et entourant le rouleau d'appui 12 sur une partie importante de sa périphérie sont placés verticalement, comme cela apparait sur la Figure 3, de façon à canaliser verticalement le courant gazeux existant sur la face de la bande opposée au brossage. Ces déflecteurs verticaux 30^{q}, 30b forment des chicanes verticales empêchant la redéposition éventuelle des poussières de zinc générées par le brossage de la face opposée et qui pourraient affecter de façon défavorable la face portant le revêtement classique de zinc.

Les déflecteurs verticaux 30^{a}, 30b sont séparés dans une zone sensiblement médiane, par une paroi 31 en forme de plan incliné, dirigé vers la bande 2 et perpendiculaire aux déflecteurs. Ce plan incliné débouche le long de son bord inférieur dans une gouttière 32 avec laquelle il délimite une pente 315 de relativement faible largeur et qui est reliée au circuit 14 de circulation du gaz de refroidissement.de la brosse (Figures 2 et 3).

Les déflecteurs 30b, situés au-dessous de la paroi 31 sont disposés, de préférence en deux groupes situés au voisinage des bords de la tôle, et séparés par une zone centrale 33, (Figure 4).

Etant donné que le carter 13 et l'ensemble des déflecteurs 30a et 30b sont de largeur sensiblement égale et débordent largement des rives de la bande 2, comme cela est visible sur les Figures 3 et 4, le courant de circulation gazeux induit autour de la bande 2 sur la face en regard du contre-rouleau d'appui 12, est cloisonné et canalisé comme indiqué par les flèches de façon à empêcher efficacement la redéposition éventuelle des particules de zinc générées par le brossage, au-delà des rives sur la face à revêtement classique de zinc.

## Revendications

1. Procédé de fabrication d'une bande de tôle d'acier galvanisée à chaud exempte de revêtement de Zn pur ou à base de Zn sur au moins une face, dans lequel on fait passer la bande en continu dans un bain de galvanisation au trempé classique, on essuie par des moyens pneumatiques une partie du revêtement de Zn liquide déposé sur la bande, on soumet au moins une face de cette bande à une action mécanique pour en éliminer complètement le revêtement à base de Zn non allié au fer, en ne laissant subsister qu'une mince couche d'alliage fer-zinc et on récupère les particules de zinc éliminées de la surface brossée de la bande, caractérisé en ce qu'on exerce cette action mécanique sur la couche de revêtement à base de zinc à un niveau fixe où le zine est ancore liquide, à l'aide d'une brosse dont au moins les poils sont soumis à un refroidissement par un courant gazeux sous circulation forcée.

2. Procédé selon la revendication 1, caractérisé en ce que le gaz est de l'air.

3. Procédé selon la revendication 1 ou 2, caractérisé en ce que la circulation forcée est crée par aspiration.

4. Dispositif de brossage pour la mise en oeuvre du procédé selon l'une quelconque des revendications précédentes, comprenant un support (8) situé le long du trajat de la bande (2) au-dessus de la surface du bain de zinc (1) et portant une brosse cylindrique rotative (10), placée dans un carter (13) et dont l'extrémité des poils est en contact avec la surface de la bande (2) en regard de laquelle elle est placée, et au moins un rouleau antagoniste d'appui (12) au contact de la face opposée de la bande, caractérisé en ce que le carter déborde largement dans la direction perpendiculaire à l'axe de la bande par rapport àux rives de cette dernière et comporte deux zones (22, 24) séparées par una paroi (21) s'étandant jusqu'au voisinage de la génératrice inférieure de la brosse (10), la première zone (22) qui entoure la majeure partie de la surface extérieure de la brosse (10) et qui se trouve en une position opposée à la bande (2) par rapport à la brosse (10), coopérant avec des moyens de circulation forcée d'un courant gazeux de refroidissement et la seconde zone (24), située en regard de la bande (2), et au-dessous la brosse (10) étant munie de moyens de récupération des poussières ou particules de zinc qui sont éliminées de la surface brossée de la bande.

5. Dispositif selon la revendication 4, caractérisé en ce que la seconde zone (24) comporte des volets inclinés (25, 26, 27) canalisant les particules de zinc solidifié vers un conduit d'évacuation (29) relié à une trémie (18) de récupération des particules finement divisées de zinc solidifié.

6. Dispositif selon la revendication 5, caractérisé en ce que les volets inclinés (25, 26, 27) s'étendent à travers des fentes (13E) du carter.

7. Dispositif selon la revendication 4, caractérisé en ce que chaque zone (22, 24) est reliée à un circuit respectif d'aspiration (14, 17).

8. Dispositif selon l'une quelconque des revendications 4 à 7, caractérisé en ce qu'il comporte en regard de la face opposée à la face de brossage des déflecteurs verticaux (30?, 30b) délimitant des chicanes verticales canalisant l'écoulement gazeux et empêchant la redéposition, sur la face comportant le revêtement de zinc, des poussières générées par le brossage.

9. Dispositif selon la revendication 8, caractérisé en ce que les déflecteurs (30Ê, 30b) sont séparés dans une zone sensiblement centrale par une paroi (31) en forme de plan incliné, dirigé vers la bande (21), débouchant dans une gouttière (32) de récupération des poussières.

10. Dispositif selon la revendication 8, caractérisé en ce que la gouttière (32) est reliée à un circuit d'aspiration (14).

11. Dispositif selon la revendication 10, caractérisé en ce que la gouttière (32) est reliée au circuit (14) d'aspiration du gaz de refroidissement de la brosse (10).

## Patentansprüche

1. Verfahren zur Herstellung eines feuerverzinkten Stahlblechbandes, welches von einem Überzug aus reinem Zn oder auf Zn-Basis auf wenigstens einer Seite frei ist, nach welchem man das Band kontinuierlich in ein herkömmliches Tauchverzinkungsbad führt, durch pneumatische Nittel einen Teil des auf dem Band abgesetzten Überzugs aus flüssigem Zn abstreift, wenigstens eine Seite dieses Bandes einer mechanischen Einwirkung unterwirft, um den nicht mit dem Eisen legierten Überzug auf Zn-Basis vollständig von ihr zu entfernen, wobei nur eine dünne Schicht aus Eisen-Zinklegierung belassen wird, und man die von der gebürsteten Oberfläche des Bandes beseitigten Zinkteilchen rückgewinnt, dadurch gekennzeichnet, daß man diese mechanische Einwirkung auf die Überzugsschicht auf Zink-Basis auf einer feststehenden Höhe, wo das Zink noch flüssig ist, mittels einer Bürste durchführt, von der wenigstens die Borsten einer Kühlung durch einen zwangsumlaufenden Gasstrom unterworfen werden.

2. Verfahren nach Anspruch 1, dadurch gekennzeichnet, daß das Gas Luft ist.

3. Verfahren nach Anspruch 1 oder 2, dadurch gekennzeichnet, daß der Zwangsumlauf durch Absaugen hervorgerufen wird.

4. Bürstvorrichtung zur Durchführung des Verfahrens nach irgendeinem der vorstehenden Ansprüche, mit einem Träger (8), welcher längs der Bewegungsbahn des Bandes (2) über der Oberfläche des Zinkbades (1) angeordnet ist und eine zylindrische Drehbürste (10) trägt, welche in einem Gehäuse (13) angeordnet ist und bei der das Ende von Borsten mit der Oberfläche des Bandes (2), dem sie gegenübersteht, in Berührung ist, und mit wenigstens einer dagegenwirkenden Anlagerolle (12), die mit der entgegengesetzten Seite des Bandes in Berührung ist, dadurch gekennzeichnet,daß das Gehäuse in der Richtung senkrecht zur Achse des Bandes bezüglich der Ränder des letzteren breit übersteht und zwei Zonen (22, 24) aufweist, die durch eine wand (21) getrennt sind, welche sich bis in den Bereich der unteren Erzeugenden der Bürste (10) erstreckt, wobei die erste Zone (22), welche den größeren Teil der Außenfläche der Bürste (10) umgibt und sich bezüglich der Bürste (10) an einer zum Band (2) entgegengesetzten Lage findet, mit Mitteln für einen Zwangsumlauf eines Kühl-Gasstromes zusammenwirkt, und die zweite Zone (24), welche dem Band (2) gegenüberstehend und unter der Bürste (10) angeordnet ist, mit Mitteln zur Rückgewinnung von Zinkstaub oder -teilchen, die von der gebürsteten Oberfläche des Bandes entfernt werden, versehen ist.

5. Vorrichtung nach Anspruch 4, dadurch gekennzeichnet, daß die zweite Zone (24) geneigte Klappen (25, 26, 27) aufweist, welche die Teilchen aus erstarrtem Zink zu einem Abzugskanal (29) leiten, der mit einem Bunker (18) für die Rückgewinnung der feinen Teilchen aus erstarrtem Zink verbunden ist.

6. Vorrichtung nach Anspruch 5, dadurch gekennzeichnet, daß die geneigten Klappen (25, 26, 27) sich durch Schlitze (13a) des Gehäuses erstrecken.

7. Vorrichtung nach Anspruch 4, dadurch gekennkennzeichnet, daß jede Zone (22, 24) jeweils mit einem Absaugkreis (14, 17) verbunden ist.

8. Vorrichtung nach irgendeinem der Ansprüche 4 bis 7, dadurch gekennzeichnet, daß sie der zur Bürstseite entgegengesetzten Seite gegenüberstehend vertikale Ablenker (30a, 30b) aufweist, welche vertikale Schikanen bestimmen, die die Gasströmung kanalisieren und die Wiederablagerung von durch das Bürsten erzeugtem Staub auf der den Zinküberzug aufweisenden Seite verhindern.

9. Vorrichtung nach Anspruch 8, dadurch gekennkennzeichnet, daß die Ablenker (30a, 30b) in einem im wesentlichen in der Mitte liegenden Bereich durch eine Wand (31) in Form einer geneigten, zum Band (21) gerichteten Ebene getrennt sind, welche in eine Rinne (32) zur Rückgewinnung des Staubes mündet.

10. Vorrichtung nach Anspruch 8, dadurch gekennzeichnet, daß die Rinne (32) mit einem Absaugkreis (14) verbunden ist.

11. Vorrichtung nach Anspruch 10, dadurch gekennzeichnet, daß die Rinne (32) mit einem Absaugkreis (14) für das Kühlgas der Bürste (10 verbunden ist.

## Claims

1. Process for manufacturing a hot galvanized sheet steel strip without any coating of pure Zn or a metal based on Zn on at least one side, comprising passing the strip continuously into a conventional dipping galvanization bath, wiping by pneumatic means a part of the coating of liquid Zn deposited on the strip and subjecting at least one side of said strip to a mechanical action for completely renoving the coating based on zinc not alloyed to the iron, leaving only a thin iron-zinc alloy layer and the zinc particles eliminated from the brushed surface of the strip are recovered, characterised in that the mechanical action is exerted on the layer of coating based on zinc which is still liquid by means of a brush, whereof at least the bristles are cooled by a gaseous stream with forced circulation.

2. Process according to claim 1, characterized in that the gas is air.

3. Process according to claims 1 or 2, characterized in that the forced circulation is produced by suction.

4. Brushing device for performing the process according to any one of the preceding claims comprising a support (8) located along the path of the strip (2) above the surface of the zinc bath (1) and carrying a rotary cylindrical brush (10), placed in a casing (13) and whose bristles have their ends in contact with the surface of the strip (2) facing which the brush is positioned, and at least one counter support roller (12) in contact with the opposite side of the strip, characterized in that the casing projects slightly in the direction perpendicular to the axis of the strip with respect to the edges of the latter and includes two regions (22, 24) separated by a wall (21) extending into the vicinity of the lower generatrix of the brush (10), the first region (22) surrounding most of the outer surface of the brush and which is located in an opposite position to the strip (2) with respect to the brush (10) co-operating with means for the forced circulation of a cooling gaseous stream and the second region (24) facing the strip (2) and below the brush (10) being provided with means for recovering dust or zinc particles which are eliminated from the brushed surface of the strip.

5. Device according to claim 4, characterized in that the second region (24) includes inclined flaps (25, 26, 27) which guide the solidified zinc particles to a discharge conduit (29) connected to a hopper (18) for recovering the finely divided, solidified zinc particles.

6. Device according to claim 5, characterized in that the inclined flaps (25, 26, 27) extend through slots (13^{a}) in the casing.

7. Device according to claim 4, characterized in that each region (22, 24) is connected to a respective suction circuit (14, 17).

8. Device according to any one of the claims 4 to 7, characterized in that it is provided on the side opposite to the brushing side with vertical deflectors (30a, 30b) defining vertical baffles channeling the gaseous flow and preventing the re-deposition on the side carrying the zinc coating of dust produced by the brushing process.

9. Device according to claim 8, characterized in that the deflectors (30a, 30b) are separated in a substantially central region by a wall (31) in the form of an inclined plane directed towards strip (21) and issuing into a dust recovery trough (32).

10. Device according to claim 8, characterized in that trough (32) is connected to a suction circuit (14).

11. Device according to claim 10, characterized in that trough (32) is connected to the suction circuit (14) for the cooling gas for brush (10).
